# EUROPÄISCHE PATENTANMELDUNG

(11) **EP 2 385 298 A1**
(43) Veröffentlichungstag der Anmeldung: **09.11.2011**
(21) Anmeldenummer: 10162280.1
(22) Anmeldetag: 07.05.2010
(51) Int. Cl.: F21V 17/00

(54) **Projektionsmodul für Fahrzeuge**

(71) Anmelder: Hella KGaA Hueck & Co., 59552 Lippstadt (DE)
(72) Erfinder: Döring, Berthold, 59457, Werl-Büderich (DE)

(57) **Zusammenfassung**

Die Erfindung betrifft ein Projektionsmodul (1) für eine Leuchteinheit eines Fahrzeugs mit einem Reflektor (2), mit einer dem Reflektor zugeordneten Lichtquelle, mit einer mit dem Reflektor lösbar verbundenen Blende (3), mit einem eine Linse tragenden und mit der Blende lösbar verbundenen Linsenhalter und mit einem lösbar mit dem Reflektor verbundenen Tragrahmen zur Anbindung an einem Gehäuse der Leuchteinheit, wobei der Tragrahmen einstückig mit dem Linsenhalter verbunden ist zur Bildung eines Basisträgerteils (5), das auf einer dem Reflektor (2) zugewandten Seite Positioniermittel (9,9',9'') zur Positionierung der Blende (3) und Drehverschlussmittel (10) zur drehbaren Verbindung mit einem vorderen Rand (11) des Reflektors (2) aufweist.

## Beschreibung

Die Erfindung betrifft ein Projektionsmodul für eine Leuchteinheit eines Fahrzeugs mit einem Reflektor, mit einer dem Reflektor zugeordneten Lichtquelle, mit einer mit dem Reflektor lösbar verbundenen Blende, mit einem eine Linse tragenden und mit der Blende lösbar verbundenen Linsenhalter und mit einem lösbar mit dem Reflektor verbundenen Tragrahmen zur Anbindung an einem Gehäuse der Leuchteinheit.

Aus der EP 1 547 862 A2 ist ein Projektionsmodul für eine Leuchteinheit eines Fahrzeugs bekannt, die nach dem Projektionsprinzip arbeitet und neben einer Lichtquelle und einem Reflektor zusätzlich eine Blende und eine Linse aufweist. Die Lichtquelle ist in einem ersten Brennpunkt des ellipsoidförmigen Reflektors und die Blende im Bereich eines zweiten Brennpunktes des Reflektors angeordnet, wobei eine Blendkante der Blende als Hell-Dunkel-Grenze auf die Fahrbahn projiziert wird. Die Linse ist mittels eines Linsenhalters gehalten, der über einen Bajonettverschluss mit dem Reflektor verbunden ist. Die Blende ist mit dem Reflektor verschraubt. Zur Anbindung des Reflektors an ein Gehäuse der Leuchteinheit ist derselbe mit einem Tragrahmen verbunden. Dadurch, dass relativ viele Bauteile miteinander verbunden werden müssen, besteht das Problem darin, kostengünstig eine relativ genaue Ausrichtung der Bauteile zueinander zu gewährleisten.

Aufgabe der vorliegenden Erfindung ist es daher, ein Projektionsmodul für eine Leuchteinheit eines Fahrzeugs derart weiterzubilden, dass mit einfachen Mitteln eine schnelle und sichere Montage des Projektionsmoduls gewährleistet ist, wobei insbesondere eine genaue Positionierung sichergestellt ist.

Zur Lösung dieser Aufgabe ist die Erfindung in Verbindung mit dem Oberbegriff des Patentanspruchs 1 dadurch gekennzeichnet, dass der Tragrahmen einstückig mit dem Linsenhalter verbunden ist zur Bildung eines Basisträgerteils, das auf einer dem Reflektor zugewandten Seite Positioniermittel zur Positionierung der Blende und Drehverschlussmittel zur drehbaren Verbindung mit einem vorderen Rand des Reflektors aufweist.

Der besondere Vorteil der Erfindung besteht darin, dass durch Bildung eines Basisträgerteils sich der Kosten- und Montageaufwand wesentlich reduzieren lässt. Das Basisträgerteil vereinigt die Funktionen des Tragrahmens und des Linsenhalters und ermöglicht durch das Vorsehen von Positioniermitteln und Drehverschlussmitteln zusätzlich, dass ein Reflektor und eine Blende in einer vorgegebenen zentrierten Position gehalten sind. Das Basisträgerteil bildet somit im Wesentlichen den einzigen nicht optischen bzw. nicht lichttechnischen Körper des Projektionsmoduls neben den lichttechnischen Bauteilen "Lichtquelle", "Reflektor", "Blende" und "Linse".

Nach einer bevorzugten Ausführungsform der Erfindung sind die Drehverschlussmittel des Basisträgerteils derart ausgebildet, dass das Basisträgerteil über einen Bajonettverschluss mit einem vorderen Rand des Reflektors verbindbar ist. Vorteilhaft kann hierdurch eine einfache Verriegelung bzw. axiale Halterung des Reflektors an dem Basisträgerteil erfolgen.

Nach einer bevorzugten Ausführungsform der Erfindung ist ein vorderer umlaufender Flansch des Reflektors über um eine senkrecht zur optischen Achse desselben verlaufende Drehachse umlegbaren Lappen an dem Basisträgerteil festlegbar. Diese Festlegung erfolgt nach Betätigen des Bajonettverschlusses in der Verriegelungsstellung des Reflektors und ermöglicht eine genaue Zentrierung und Positionierung des Reflektors relativ zu der Blende und dem Basisträgerteil.

Nach einer Weiterbildung der Erfindung sind zumindest zwei Lappen vorgesehen, die jeweils um eine senkrecht oder um einen spitzen Winkel oder um einen stumpfen Winkel zueinander verlaufende Drehachse verbiegbar angeordnet sind. Hierdurch wird eine betriebssichere Zentrierung und Positionierung erzielt, da die Freiheitsgrade einer möglichen Relativverschiebung minimiert worden sind.

Nach einer Weiterbildung der Erfindung ist der Lappen an dem Flansch des Reflektors angebracht unter Bildung von zwei radialen Einschnitten in denselben. Durch Umbiegen der Lappen in der Verriegelungsstellung des Reflektors unter Hintergreifen von randseitigen Ausnehmungen der Blende kann eine sichere Verriegelung und Zentrierung gewährleistet werden.

Nach einer Weiterbildung der Erfindung ermöglicht die klemmende Kontaktierung des Lappens an der Blende, dass eine elektrisch leitende Verbindung zwischen dem Reflektor und der Blende gewährleistet ist, was die Abschirmwirkung im Falle einer als Gasentladungslampe ausgebildeten Lichtquelle mit angeschlossenem Zündgerät verbessert.

Weitere Vorteile der Erfindung ergeben sich aus den weiteren Unteransprüchen.

Ein Ausführungsbeispiel der Erfindung wird nachfolgend anhand der Zeichnungen näher erläutert.

Es zeigen:
- Fig. 1: eine Explosionsdarstellung eines erfindungsgemäßen Projektionsmoduls mit einem Basisträgerteil, einer Blende und einem Reflektor,
- Fig. 2: eine Rückansicht des Projektionsmoduls in einer Nichtverriegelungsstellung des Reflektors,
- Fig. 3: eine Rückansicht des Projektionsmoduls in einer Verriegelungsstellung des Reflektors und
- Fig. 4: eine vergrößerte Darstellung eines Befestigungspunktes des Reflektors an dem Basisträgerteil.

Eine Leuchteinheit für Fahrzeuge ist vorzugsweise in einem Scheinwerfer eines Kraftfahrzeugs integriert angeordnet. Beispielsweise kann die Leuchteinheit zur Erzeugung einer Abblendlicht- und/oder Fernlichtverteilung dienen oder einer anderen Lichtverteilung. Die Leuchteinheit ist an einem Gehäuse des Scheinwerfers befestigt und weist im Wesentlichen ein Projektionsmodul 1 auf, das nach dem Projektionsprinzip arbeitet. Hierzu weist das Projektionsmodul 1 im Wesentlichen eine nicht dargestellte Lichtquelle, einen der Lichtquelle zugeordneten Reflektor 2, eine Blende 3 sowie eine nicht dargestellte Linse auf. Der Reflektor 2 ist vorzugsweise elliptisch ausgebildet. In einem ersten Brennpunkt des Reflektors 2 ist die Lichtquelle angeordnet. Im Bereich eines zweiten Brennpunktes des Reflektors 2 ist die Blende 3 mit einer Blendkante 4 angeordnet, mittels derer eine Hell-Dunkel-Grenze der Lichtverteilung auf die Fahrbahn projizierbar ist.

Nach der Erfindung ist ein Basisträgerteil 5 vorgesehen, das zum einen als Tragrahmen für die Anbindung des Projektionsmoduls 1 an das Gehäuse des Scheinwerfers und das zum anderen als Linsenhalter zur Aufnahme der Linse dient. Das Basisträgerteil 5 ist einstückig ausgebildet und kann beispielsweise aus Kunststoffmaterial bestehen. Das Basisträgerteil 5 ist tubusförmig ausgebildet und weist auf einer dem Reflektor 2 zugewandten Seite einen ersten Ringabschnitt 6 auf, der einen größeren Durchmesser aufweist als ein sich unmittelbar an denselben, und zwar auf einer dem Reflektor abgewandten Seite anschließenden zweiten Ringabschnitt 7.

Der zweite Ringabschnitt 7 weist im Wesentlichen Haltemittel zur Aufnahme und lagesicheren Halterung der Linse auf.

Der erste Ringabschnitt 6 weist in Umfangsrichtung verteilt angeordnete Bohrungen 8 auf zur Schraubverbindung des Projektionsmoduls 1 mit dem Gehäuse der Leuchteinheit.

Der erste Ringabschnitt 6 weist ferner Positioniermittel 9 auf zur Positionierung der Blende 3 an dem Basisträgerteil 5. Als Positioniermittel können beispielsweise Positioniertaschen 9' und/oder Positionierstege vorgesehen sein, mittels dessen die Blende 3 an dem ersten Ringabschnitt 6 des Basisträgerteils 5 anlegbar ist.

Der erste Ringabschnitt 6 weist Drehverschlussmittel 10 auf, so dass der Reflektor 2 mit einem an einem vorderen Rand desselben angeordneten umlaufenden Flansch 11 1 mittels eines Drehverschlusses an dem Basisträgerteil 5 verriegelbar ist. Als Drehverschlussmittel 10 dienen in Umfangsrichtung verteilt angeordnete wulstförmige Halteelemente, die in einer Verriegelungsstellung des Reflektors 2 jeweils von einer radialen Haltenase 12 des Reflektorflansches 11 hintergriffen sind. Der Drehverschluss ist als ein Bajonettverschluss ausgebildet, der eine schnelle und sichere Montage ermöglicht. Wie aus Figur 2 ersichtlich ist, ist die Haltenase 12 in der Nichtverriegelungsstellung noch neben dem Halteelement 10 des Basisträgerteils 5 angeordnet. Durch Verdrehen des Reflektors 2 in Pfeilrichtung 13 wird die Haltenase 12 so in Richtung des Halteelements 10 verdreht, dass es dieses in einer Verriegelungsstellung hintergreift, siehe insbesondere Figur 4.

Zur sicheren Zentrierung des Reflektors 2 in Relation zu der Blende 3 und dem Basisträgerteil 5 weist der Reflektorflansch 11 zusätzlich zwei im Wesentlichen senkrecht zueinander verlaufende Lappen 14, 14' auf. Die Lappen 14, 14' werden jeweils durch radiale Einschnitte 15 vorgegebener Länge an dem Reflektorflansch 11 gebildet. Nach Verbringen des Reflektors 2 von der Nichtverriegelungsstellung gemäß Figur 2 in die Verriegelungsstellung gemäß Figur 3 befinden sich die Lappen 14, 14' in einer Position, in der sie in Lichtabstrahlrichtung umlegbar bzw. bewegbar sind, wobei sie randseitige Ausnehmungen 16 der Blende 3 umfassen.

Wie aus Figur 3 ersichtlich ist, verläuft eine Drehachse D1 des ersten Lappens 14 senkrecht zu einer Drehachse D2, um die der zweite Lappen 14' umlegbar ist. Alternativ können die Drehachsen D1 und D2 auch in einem spitzen oder stumpfen Winkel zueinander verlaufen. Dadurch, dass mindestens zwei Lappen 14, 14' vorgesehen ist, kann eine eindeutige und sichere Zentrierung der lichttechnisch relevanten Bauteile des Projektionsmoduls 1 gewährleistet sein. Die Drehachsen D1 und D2 verlaufen im Wesentlichen tangential zu dem Reflektorflansch 11 einerseits und senkrecht zu einer optischen Achse 17 des Reflektors 2 andererseits.

Durch die klemmende Halterung der Lappen 14, 14' an der Blende 3 wird eine sichere elektrisch leitende Verbindung zwischen dem Reflektor 2 und der Blende 3 gewährleistet, die beide aus metallischem Material bestehen. Bei Einsatz einer Gasentladungslampe als Lichtquelle, die mit einem Zündgerät betrieben wird, kann eine verbesserte EMV-Abschirmung erfolgen.

### Bezugszeichenliste

- 1: Projektionsmodul
- 2: Reflektor
- 3: Blende
- 4: Blendkante
- 5: Basisträgerteil
- 6: erster Ringabschnitt
- 7: zweiter Ringabschnitt
- 8: Bohrungen
- 9, 9': Positioniermittel/-taschen/-stege
- 10: Drehverschlussmittel/Halteelemente
- 11: Flansch
- 12: Haltenase
- 13: Pfeilrichtung
- 14, 14': Lappen
- 15: Einschnitt
- 16: Ausnehmungen
- 17: optische Achse
- D1, D2: Drehachse

## Patentansprüche

1. Projektionsmodul für eine Leuchteinheit eines Fahrzeugs mit einem Reflektor, mit einer dem Reflektor zugeordneten Lichtquelle, mit einer mit dem Reflektor lösbar verbundenen Blende, mit einem eine Linse tragenden und mit der Blende lösbar verbundenen Linsenhalter und mit einem lösbar mit dem Reflektor verbundenen Tragrahmen zur Anbindung an einem Gehäuse der Leuchteinheit, **dadurch gekennzeichnet, dass** der Tragrahmen einstückig mit dem Linsenhalter verbunden ist zur Bildung eines Basisträgerteils (5), das auf einer dem Reflektor (2) zugewandten Seite Positioniermittel (9, 9', 9") zur Positionierung der Blende (3) und Drehverschlussmittel (10) zur drehbaren Verbindung mit einem vorderen Rand (11) des Reflektors (2) aufweist.

2. Projektionsmodul nach Anspruch 1, **dadurch gekennzeichnet, dass** das Basisträgerteil (5) Drehverschlussmittel (10) aufweist, derart, dass es über einen Bajonettverschluss mit dem vorderen Rand (11) des Reflektors (2) verbunden ist.

3. Projektionsmodul nach Anspruch 1 oder 2, **dadurch gekennzeichnet, dass** der vordere Rand des Reflektors (2) als ein umlaufender Flansch (11) ausgebildet ist mit einer Anzahl von radialen Haltenasen (12), die jeweils in einer Verriegelungsstellung das als Halteelement (10) ausgebildete Drehverschlussmittel (10) des Basisträgerteils (5) hintergreifen.

4. Projektionsmodul nach einem der Ansprüche 1 bis 3, **dadurch gekennzeichnet, dass** der Flansch (11) des Reflektors (2) über einen um eine senkrecht zur optischen Achse (17) des Reflektors (2) verlaufende Drehachse (D1, D2) umlegbaren Lappen (14, 14') an dem Basisträgerteil (5) festlegbar ist.

5. Projektionsmodul nach einem der Ansprüche 1 bis 4, **dadurch gekennzeichnet, dass** mindestens zwei Lappen (14, 14') vorgesehen sind, die jeweils um einen spitzen Winkel oder stumpfen Winkel oder jeweils um eine senkrecht zueinander verlaufende Drehachse (D1, D2) verbiegbar sind.

6. Projektionsmodul nach einem der Ansprüche 1 bis 5, **dadurch gekennzeichnet, dass** der Lappen (14, 14') an dem Flansch (11) des Reflektors (2) angeordnet und derart ausgebildet ist, dass er um eine zu dem Flansch (11) tangentiale Drehachse (D1, D2) verbiegbar ist.

7. Projektionsmodul nach einem der Ansprüche 1 bis 6, **dadurch gekennzeichnet, dass** der Lappen (14, 14') in der Verriegelungsstellung an einer randseitigen Ausnehmung (16) der Blende (3) umgelegt ist, wobei der Lappen (14, 14') die randseitige Ausnehmung (16) hinterfasst.

8. Projektionsmodul nach einem der Ansprüche 1 bis 7, **dadurch gekennzeichnet, dass** der Reflektor (2) über den Lappen (14, 14') elektrisch leitend mit der Blende (3) verbunden ist.

9. Projektionsmodul nach einem der Ansprüche 1 bis 8, **dadurch gekennzeichnet, dass** das Basisträgerteil (5) tubusförmig ausgebildet ist mit einem dem Reflektor (2) zugewandten ersten Ringabschnitt (6) und mit einem die Linse aufnehmenden zweiten Ringabschnitt (7), dessen Durchmesser kleiner ist als der Durchmesser des ersten Ringabschnitt (6).

10. Projektionsmodul nach einem der Ansprüche 1 bis 9, **dadurch gekennzeichnet, dass** der erste Ringabschnitt (6) des Basisträgerteils (5) eine Anzahl von Bohrungen (8) aufweist zur Schraubverbindung mit dem Gehäuse der Leuchteinheit.

## Geänderte Patentansprüche

### Geänderte Patentansprüche gemäss Regel 137(2) EPÜ.

**1.** Projektionsmodul für eine Leuchteinheit eines Fahrzeugs mit einem Reflektor (2), mit einer dem Reflektor (2) zugeordneten Lichtquelle, mit einer mit dem Reflektor (2) lösbar verbundenen Blende (3), mit einem eine Linse tragenden und mit der Blende (3) lösbar verbundenen Linsenhalter (7) und mit einem lösbar mit dem Reflektor (2) verbundenen Tragrahmen (6), der mit einem Gehäuse der Leuchteinheit angebunden ist, **dadurch gekennzeichnet, dass** der Tragrahmen (6) einstückig mit dem Linsenhalter (7) verbunden ist zur Bildung eines Basisträgerteils (5), das auf einer dem Reflektor (2) zugewandten Seite zum einen Positioniermittel (9, 9', 9") zur Positionierung der Blende (3) aufweist, mittels dessen die Blende (3) an einem Ringabschnitt (6) des Basisträgerteils (5) anlegbar ist, und zum anderen Drehverschlussmittel (10) zur drehbaren Verbindung mit einem vorderen Rand (11) des Reflektors (2) aufweist, mittels dessen der Reflektor (2) an dem Basisträgerteil (5) verriegelbar ist.
